# EUROPÄISCHE PATENTSCHRIFT

(11) **EP 2 533 604 B1**
(45) Veröffentlichungstag und Bekanntmachung des Hinweises auf die Patenterteilung: **14.06.2017**
(21) Anmeldenummer: 12165179.8
(22) Anmeldetag: 23.04.2012
(51) Int. Cl.: H05B 3/34

(54) **Heizvorrichtung**
Heating device
Dispositif de chauffage

(30) Priorität: 10.06.2011 DE 202011101651 U
(43) Veröffentlichungstag der Anmeldung: 12.12.2012
(73) Patentinhaber: Ruch Novaplast GmbH & Co. KG, 77704 Oberkirch (DE)
(72) Erfinder: Doll, Thomas, 77704 Oberkirch (DE)
(74) Vertreter: BRP Renaud & Partner mbB Rechtsanwälte Patentanwälte Steuerberater

(56) Entgegenhaltungen:
- CA-A1- 2 500 588
- DE-A1- 19 823 506
- DE-C1- 4 213 510
- DE-U1- 8 502 450
- US-A- 4 060 710
- US-A1- 2005 244 587

## Beschreibung

Derartige Heizvorrichtungen sind als sogenannte Flächenheizungen zur Erwärmung der in der Regel durch Schaumstoffpolster gebildeten Sitzfläche und Rückenlehne von Fahrzeugsitzen bekannt, vergleiche beispielsweise die EP 1 348 316 B1. In diesem Falle wird das Substrat durch ein Gewebe oder Vlies, insbesondere ein Faservlies, gebildet, und die Heizschicht besteht aus einem elektrisch leitfähigen Kunststoff, welcher beispielsweise aus Kautschuk, Tetrahydrofuran, Graphit und Polyurethan zusammengesetzt ist. Im Betrieb bildet die Heizschicht einen flächigen elektrischen Widerstand, der durch den ihn durchsetzenden elektrischen Strom erwärmt wird.

Eine ähnliche Heizeinrichtung wird in der US 4,060,710 dargestellt. Dort ist vorgesehen, auf einem Substrat eine elektrische bestrombare Heizschicht anzuordnen, die auf der vom Substrat abgewandten Seite mit einer Wärmeisolation beschichtet wird. Für die Wärmeisolation sind insbesondere PU-Schaumstoffe, d.h. offenporige Kunststoffschäume, vorgesehen, die weich, federnd elastisch oder steif ausgebildet sein können (Spalte 7, Zeilen 53 bis 57). Als Substrate können u.a. Gewebe (Spalte 5, Zeile 32) oder Hartschichten wie etwa Resopal (Spalte 6, Zeile 32) verwendet werden. Auf diese Weise lassen sich ohne prinzipielle Abänderung des Produktionsprozesses unterschiedlich harte oder weiche Heizelemente herstellen.

Bei diesen bekannten Heizvorrichtungen muss also die von der Heizschicht erzeugte Wärme zunächst das Substrat aufheizen, bevor Wärme an die Umgebung abgeführt werden kann.

Deshalb sind die bekannten flächigen Heizvorrichtungen für viele Anwendungen, insbesondere zur Erwärmung von Luft- oder Gasströmungen, ungeeignet.
Hier setzt die Erfindung an. Dabei ist es Aufgabe der Erfindung, eine einfach herstellbare Heizvorrichtung zur Erwärmung großer Flächen sowie von Luft- und Gasströmungen zu schaffen.

Diese Aufgabe wird erfindungsgemäß durch die kennzeichnenden Merkmale des Anspruchs 1 gelöst, wobei ein Substrat aus wärmeisolierendem Partikelschaumstoff vorgesehen ist. Die Erfindung nutzt die Erkenntnis, dass sich mit Partikelschaumstoffen äußerst leichte und mechanisch stabile Elemente herstellen lassen. Dementsprechend besitzen Heizelemente mit einem flächigen Substrat aus Partikelschaumstoff und einer darauf angeordneten Heizschicht ein geringes Gewicht bei guter mechanischer Stabilität. Des Weiteren ist vorteilhaft, dass der Partikelschaumstoff einen schlechten Wärmeleiter darstellt und dementsprechend von der Heizschicht nur vergleichsweise wenig Wärme in das Substrat übertragen wird. Somit kann die in der Heizschicht anfallende Wärme weitgehend ohne Verluste und ohne Verzögerung auf über die Heizschicht strömendes Gas übertragen werden. Dabei ist vorteilhaft, dass die Heizschicht großflächig ausgebildet sein kann und dementsprechend Wärme auf große Gas- bzw. Luftmengen auch bei geringer Strömungsgeschwindigkeit übertragen kann. Außerdem kann mit der erfindungsgemäßen Heizvorrichtung eine innenseitig beheizbare Isolationsschicht bzw. eine Flächenheizung, z.B. in Gebäuden, erstellt werden.

Gemäß einer besonders bevorzugten Ausführungsform kann bei der erfindungsgemäßen Heizvorrichtung vorgesehen sein, dass zumindest im Bereich einer Heizzone ein von einem Gasstrom durchsetzter Rohrabschnitt aus wärmeisolierendem Partikelschaum und innerhalb dieses Rohrabschnittes mindestens eine Platte aus wärmeisolierendem Partikelschaum mit einer durch die elektrische Bestromung erhitzbaren Heizschicht angeordnet ist.

Grundsätzlich können Heizschichten beidseitig der Platte angeordnet sein.

Herstellungsmäßig kann es jedoch vorteilhaft sein, die Platten aus Partikelschaum lediglich mit einseitiger Heizschicht zu versehen und gegebenenfalls aus zwei derartigen Platten eine gebaute Doppelplatte mit beidseitiger Heizschicht herzustellen. Innerhalb des Rohrabschnittes sind vorzugsweise mehrere derartige Platten mit zur Strömungsrichtung des Gases bzw. der Luft paralleler Plattenebene parallel zueinander angeordnet.

Im Bereich der die Heizschichten tragenden Platten kann das Rohrteil ein Fenster aufweisen, welches beispielsweise aus Acrylglas hergestellt sein kann. Dies bietet den Vorteil, dass der Betrieb der Heizschichten von außerhalb des Rohrabschnittes überwacht werden kann, beispielsweise mit auf Wärmestrahlung reagierenden Sensoren. Dies ist unter anderem auch deshalb vorteilhaft, weil die Heizschichten zweckmäßiger Weise elektrisch parallel geschaltet sein sollten, jedoch mit der Möglichkeit, die jeweilige elektrische Bestromung in Abhängigkeit von der Temperatur und/oder der die jeweilige Heizschicht durchsetzten elektrischen Ströme steuern bzw. regeln zu können. Ohne eine derartige Steuerung bzw. Regelung besteht grundsätzlich die Gefahr einer Überlastung einer einzelnen Heizschicht. Dies beruht darauf, dass der elektrische Widerstand der Kunststoffheizschichten stark temperaturabhängig ist, so dass ohne Steuerungs- und Regelungsmaßnahmen der Fall einer extrem unterschiedlichen elektrischen Belastung einzelner Heizschichten auftreten könnte.

Im Übrigen wird hinsichtlich bevorzugter Merkmale der Erfindung auf die Ansprüche und die nachfolgende Erläuterung der Zeichnung verwiesen, anhand der besonders bevorzugte Ausführungsformen der Erfindung näher beschrieben werden.

In der Zeichnung zeigt
- Fig. 1: eine stark schematisierte perspektivische Darstellung einer ersten Heizvorrichtung zur Erzeugung eines Warmluftstromes,
- Fig. 2: eine ähnliche Darstellung einer weiteren Ausführungsform,
- Fig. 3: ein Schnittbild einer Heizfläche,
- Fig. 4: ein Schnittbild einer Heizplatte mit Freiformoberflächen,
- Fig. 5: ein Schnittbild einer Heizplatte mit doppelseitiger Heizschicht,
- Fig. 6: ein Schnittbild einer Mehrzonenflächenheizung,
- Fig. 7: ein Schnittbild einer Anordnung zur Kontakterwärmung eines Bauteiles,
- Fig. 8: ein Schnittbild einer Anordnung zur Erwärmung eines Luft- oder Gasstromes und
- Fig. 9: ein Schnittbild einer Flächenheizung.

Gemäß Figur 1 besitzt eine Heizvorrichtung 1 ein Mantelrohr 2, welches aus einem Polystyrol- oder Polypropylen-Partikelschaum besteht. Innerhalb des Mantelrohrs sind im dargestellten Beispiel fünf Heizelemente 3 angeordnet, die jeweils aus einer Polypropylen-Partikelschaumplatte (Substrat) bestehen, auf der eine Schicht aus einem mit Carbonnanoröhrchen vermischten Kunststoff als elektrisch leitfähige Heizschicht angeordnet ist. Diese Heizschichten 4 sind an ihren in Längsrichtung des Mantelrohrs 2 beabstandeten Rändern elektrisch mit Leiterbahnen 5 verbunden, die ihrerseits mit elektrischen Leitungen 6 elektrisch und damit mit einer elektrischen Stromquelle 7 verbunden sind. Dabei kann es sich beispielsweise um eine Niedervolt-Stromquelle handeln, die eine Betriebsspannung von beispielsweise 30 Volt bei Stromstärken bis zu 20 A liefern kann. Am in Figur 1 linken Ende des Mantelrohrs ist ein Innenrohrventilator 8 angeordnet, so dass beim Ventilatorbetrieb das Mantelrohr von einem entsprechenden Luftstrom durchsetzt wird. Die dabei zwischen den Heizelementen 3 hindurchströmende Luft wird entsprechend der Temperatur der jeweiligen Heizschicht 4 erwärmt. Durch eine nicht dargestellte Steuerung bzw. Regelung kann gewährleistet werden, dass alle Heizschichten mit gleicher elektrischer Leistung arbeiten.

Da sowohl das Mantelrohr als auch die Substratplatten der Heizelemente aus schlecht wärmeleitendem Partikelschaum bestehen, wird praktisch die gesamte Wärme der jeweiligen Heizschichten 4 verzögerungsfrei an die strömende Luft abgegeben.

Die in Figur 2 dargestellte Heizvorrichtung unterscheidet sich von der Ausführungsform der Figur 1 im Wesentlichen dadurch, dass im Mantelrohr 2 im Bereich der Heizelemente 3 ein Acrylsichtfenster 9 angeordnet ist, um den Betrieb der Heizelemente überwachen zu können. In diesem Zusammenhang können beispielsweise nicht dargestellte Sensoren außerhalb des Acrylfensters 9 angeordnet sein, um die Wärmestrahlung der Heizschichten der Heizelemente 3 zu erfassen. Dies bietet die Möglichkeit, die Bestromung der Heizschichten 4 temperaturabhängig zu steuern bzw. zu regeln, so dass alle Heizschichten gleiche bzw. jeweils gewünschte Wärmebeiträge liefern. Auf diese Weise kann auch eine Überlastung einzelner Heizschichten durch übermäßigen Temperaturanstieg vermieden werden.

Bei beiden dargestellten Ausführungsformen ist vorteilhaft, dass das Maß des Wärmestroms, der von den Heizschichten auf den durch das Mantelrohr 2 geleiteten Luftstrom 10 übergeht, praktisch verzögerungsfrei der elektrischen Bestromung der Heizschichten 4 folgt.

Die Fig. 2 bis 6 zeigen beispielhaft verschiedene Anwendungsmöglichkeiten der Erfindung.

Die Fig. 3 zeigt eine als Heizplatte ausgebildete Flächenheizung, wobei auf einem Substrat 11 aus Partikelschaum eine Heizlackschicht 12 aufgetragen ist, die sich zwischen Elektroden 13, die ebenfalls auf dem Substrat angeordnet sind, erstreckt und mit den Elektroden 13 elektrisch verbunden ist. Die Elektroden 13 sind dann über nur schematisch angedeutete Leitungen 14 elektrisch mit einer nicht dargestellten Spannungsquelle verbindbar. Bei Einschaltung der elektrischen Spannungsquelle wird die Heizlackschicht 12 von einem elektrischen Strom durchsetzt, wobei sich die Heizlackschicht erwärmt. Aufgrund der schlechten Wärmeleitfähigkeit des Substrates 11, welches aus Partikelschaum besteht, werden nur sehr geringe Wärmemengen in das Substrat 11 eingeleitet, der größte Teil der erzeugten Wärme wird auf die Umgebung auf der freien Seite der Heizlackschicht 12 übertragen.

Somit lassen sich schnell wirksam werdende Wandheizungen oder dergleichen erstellen, wobei der von den Wänden umschlossene Raum durch das wärmeisolierende Substrat 11 gleichzeitig gegen Wärmeverluste geschützt wird.

Die Fig. 4 zeigt eine funktional gleichartige Flächenheizung, die sich von der Anordnung nach Fig. 3 im Wesentlichen nur dadurch unterscheidet, dass das Substrat 11 beidseitig mit Freiformflächen ausgebildet ist. Auf diese Weise sind prinzipiell beliebige Oberflächenstrukturen oder Anpassung an vorhandene Oberflächen möglich.

Fig. 5 zeigt beispielhaft ein Substrat 11 mit beidseitig angeordneten Heizlackschichten 12, die im dargestellten Beispiel elektrisch parallel geschaltet sind, grundsätzlich ist es jedoch auch möglich, jede der Heizschichten 12 separat elektrisch zu bestromen.

Im Übrigen ist es auch prinzipiell möglich, die beiden Heizlackschichten 12 elektrisch in Reihe zu schalten. In diesem Falle werden die in Fig. 5 oberen Elektroden 13 der beiden Heizschichten 12 miteinander durch eine Leitung elektrisch verbunden, und zwischen den in Fig. 5 unteren Elektroden 13 der beiden Heizschichten 12 wird eine elektrische Stromquelle eingeschaltet.

Fig. 6 zeigt die Möglichkeit einer Mehrzonenflächenheizung. Hier ist zwischen den randseitigen Elektroden 13' der Heizlackschicht 12 eine weitere Elektrode 13" vorgesehen, wobei dann zwischen der Elektrode 13" und der in der Zeichnung oberen Elektrode 13' eine erste elektrische Spannung angelegt werden kann und zwischen die Elektrode 13" und die in der Zeichnung untere Elektrode 13' eine andere elektrische Spannung (ggf. auch eine verschwindende Spannung) vorgesehen sein kann. Auf diese Weise können während des Heizbetriebes auf der Heizlackschicht 12 unterschiedliche Heiztemperaturen erreicht werden.

Fig. 7 zeigt die Möglichkeit, ein prinzipiell beliebiges Bauteil 14, welches auf der Heizlackschicht, ggf. unter Zwischenschaltung einer elektrisch isolierenden Folie, aufliegt, durch Kontakterwärmung zu beheizen. Gegebenenfalls kann dabei das Bauteil 14 vollständig mit Partikelschaum umhüllt sein. Im Übrigen kann das Bauteil 14 an mehreren Seiten in Kontakt mit einer Heizlackschicht 12 angeordnet sein.

Fig. 8 zeigt nochmals die Möglichkeit, einen Gas- oder Luftstrom 10 zu erwärmen. Im dargestellten Beispiel überströmt der Luftstrom 10 auch einer Seite die auf einem Substrat 11 aus Partikelschaum angeordnete Heizlackschicht 12. Auf der anderen Seite wird der Luftstrom 10 durch eine Wärmeisolierung aus Partikelschaum gegen Wärmeverlust geschützt.

Fig. 9 zeigt das Beispiel einer Flächenheizung, die im Wesentlichen aus dem Substrat 11 sowie der darauf angeordneten Heizlackschicht 12 besteht, welche sich wiederum über Elektroden 13 elektrisch mit einer Stromquelle verbinden lässt. Auf der Heizlackschicht 12 ist eine Versiegelung 15, beispielsweise aus einem transparenten Acrylmaterial, aufgebracht.

## Patentansprüche

1. Heizvorrichtung, welche ein Heizelement (3) mit einem flächigen Substrat (11), einer darauf angeordneten, durch elektrische Bestromung erhitzbaren Heizschicht (4) und eine die Heizschicht (4) einseitig überdeckende Wärmeisolation in Form einer Schaumstoffschicht aufweist,
**dadurch gekennzeichnet,**
**dass** ein mechanisch stabiles und flächiges Element aus Partikelschaumstoff sowohl das Substrat (11) als auch die die Heizschicht (4) jeweils eine einseitig überdeckende Wärmeisolation bildet.

2. Heizvorrichtung nach Anspruch 1, mit einem von einem Gas- oder Luftstrom durchsetzten bzw. durchströmbaren Rohrabschnitt (2) aus schlecht wärmeleitendem Partikelschaum, wobei innerhalb dieses Rohrabschnittes mindestens eine Platte mit zur Strömungsrichtung paralleler Plattenebene angeordnet und mit einer Heizschicht (4) versehen ist.

3. Heizvorrichtung nach Anspruch 2,
**dadurch gekennzeichnet,**
**dass** mehrere voneinander beabstandete und zueinander parallele Platten vorgesehen sind.

4. Heizvorrichtung nach einem der Ansprüche 1 bis 3, **dadurch gekennzeichnet,**
**dass** im Bereich der Platten bzw. Heizelemente (3) im Rohrabschnitt ein Fenster (9) mit zur Plattenebene im Wesentlichen senkrechter Fensterebene vorgesehen ist.

5. Heizvorrichtung nach einem der Ansprüche 1 bis 4,
**dadurch gekennzeichnet,**
**dass** Polystyrol- und/oder Polypropylen-Partikelschaumstoffe vorgesehen sind.

6. Heizvorrichtung nach einem der Ansprüche 1 bis 5,
**dadurch gekennzeichnet,**
**dass** die Heizschicht bzw. Heizschichten (4) aus einem mit Carbon-Nanoröhren verfüllten Kunststoff besteht.

7. Heizvorrichtung nach Anspruch 6,
**dadurch gekennzeichnet,**
**dass** die Heizschicht Kautschuk, Tetrahydrofuran, Graphit und/oder Polyurethan enthält.

8. Heizeinrichtung nach Anspruch 7,
**dadurch gekennzeichnet,**
**dass** das Kunststoffmaterial der Heizschicht mit Carbon-Nanopartikeln verfüllt ist.

## Claims

1. Heating device comprising a heating element (3) with a planar substrate (11), a heating layer (4) arranged on the planar substrate, which can be heated by supplying electricity, and a thermal insulation in the form of a foam layer overlaying the heating layer (4) on one side,
**characterized in that**
a mechanically stable and planar element made of particle foam forms the substrate (11) as well as the thermal insulation overlaying the heating layer (4) on one side.

2. Heating device according to claim 1, with a pipe section (2) made of poor heat conducting particle foam and passed through by a gas or air stream, wherein within said pipe section at least one plate is arranged with a plate plane parallel to the flow direction and provided with a heating layer (4).

3. Heating device according to claim 2,
**characterized in that**
several plates are provided, the plates being spaced apart from each other and parallel to each other.

4. Heating device according to any of claims 1 to 3,
**characterized in that**
in the area of the plates or heating elements (3) a window (9) is provided in the pipe section having a window plane substantially perpendicular to the plate plane.

5. Heating device according to any of claims 1 to 4,
**characterized in that**
polystyrene and/or polypropylene particle foams are provided.

6. Heating device according to any of claims 1 to 5,
**characterized in that**
the heating layer or heating layers (4) is made from a plastic material filled with carbon nanotubes.

7. Heating device according to claim 6,
**characterized in that**
the heating layer contains rubber, tetrahydrofuran, graphite and/or polyurethane.

8. Heating device according to claim 7,
**characterized in that**
the plastic material of the heating layer is filled with carbon nano particles.

## Revendications

1. Dispositif de chauffage, qui présente un élément de chauffage (3) avec un substrat (11) plat, une couche de chauffage (4) disposée sur celui-ci, pouvant être chauffée par un courant électrique, et une isolation thermique, recouvrant d'un côté la couche de chauffage (4), se présentant sous la forme d'une couche de mousse,
**caractérisé en ce**
**qu'**un élément stable mécaniquement et plat composé d'une mousse à base de particules forme à la fois le substrat (11) et l'isolation thermique recouvrant d'un côté la couche de chauffage (4).

2. Dispositif de chauffage selon la revendication 1, avec un segment tubulaire (2) traversé ou pouvant être traversé par un flux de gaz ou d'air, composé d'une mousse à base de particules à thermoconductivité médiocre, dans lequel au moins une plaque avec un plan de plaque parallèle par rapport à la direction d'écoulement est disposée à l'intérieur du segment tubulaire et est pourvue d'une couche de chauffage (4).

3. Dispositif de chauffage selon la revendication 2,
**caractérisé en ce**
**que** sont prévues plusieurs plaques espacées les unes des autres et parallèles les unes par rapport aux autres.

4. Dispositif de chauffage selon l'une quelconque des revendications 1 à 3,
**caractérisé en ce**
**qu'**une fenêtre (9) avec un plan de fenêtre sensiblement perpendiculaire par rapport au plan de plaque est prévue dans la zone des plaques ou des éléments de chauffage (3) dans le segment tubulaire.

5. Dispositif de chauffage selon l'une quelconque des revendications 1 à 4,
**caractérisé en ce**
**que** sont prévues des mousses à base de particules de polystyrène et/ou de polypropylène.

6. Dispositif de chauffage selon l'une quelconque des revendications 1 à 5,
**caractérisé en ce**
**que** la couche de chauffage ou les couches de chauffage (4) sont constituées d'une matière plastique remplie de nanotubes de carbone.

7. Dispositif de chauffage selon la revendication 6,
**caractérisé en ce**
**que** la couche de chauffage contient de caoutchouc, du tétrahydrofuranne, du graphite et/ou du polyuréthane.

8. Dispositif de chauffage selon la revendication 7,
**caractérisé en ce**
**que** le matériau en matière plastique de la couche de chauffage est rempli de nanoparticules de carbone.
